# FASCICULE DE BREVET EUROPEEN

(11) **EP 1 057 754 B1**
(45) Date de publication et mention de la délivrance du brevet: **13.11.2002**
(21) Numéro de dépôt: 00490020.5
(22) Date de dépôt: 26.05.2000
(51) Int. Cl.: B65F 3/00, B65F 1/00

(54) **Dispositif de manipulation de poubelles pour les vider dans un véhicule de collecte pourvu du dit dispositif**
Vorrichtung zur Handhabung von Müllbehältern und zu deren Entleerung in ein mit einer solchen Vorrichtung versehenen Sammelfahrzeug
Device for handling refuse receptacles and for emptying them in a collecting vehicle provided with such a device

(30) Priorité: 01.06.1999 FR 9907115
(43) Date de publication de la demande: 06.12.2000
(73) Titulaire: FLAMME ENVIRONNEMENT, S.A., 59330 Saint Remy du Nord (FR)
(72) Inventeur: Flamme, Robert, 59330 Saint Remy du Nord (FR); Flamme, Etienne, 59330 Saint Remy du Nord (FR)
(74) Mandataire: Ecrepont, Robert

(56) Documents cités:
- EP-A- 0 257 442
- EP-A- 0 356 833
- WO-A-93/01111
- DE-A- 3 703 557
- DE-A- 4 415 721

## Description

L'invention se rapporte à un dispositif de manipulation de poubelles pour les vider dans un véhicule de collecte.

Elle se rapporte également aux véhicules de collecte pourvus du dispositif précité.

Pour la manipulation des poubelles qui peuvent être relativement lourdes, on équipe généralement les véhicules de collecte d'un dispositif pour les vider.

Un tel dispositif comprend :
- des moyens de préhension de la poubelle,
- des moyens pour déplacer la poubelle dans un plan vertical et
- des moyens pour la basculer au dessus d'une ouverture aménagée dans le véhicule et au travers de laquelle ouverture se déverse le contenu de la poubelle.

Un tel dispositif est utilisé depuis très longtemps.

Depuis quelques temps, sont apparues des poubelles compartimentées c'est à dire présentant, à l'intérieur de l'enveloppe au moins une paroi de séparation scindant ainsi la poubelle en au moins deux compartiments.

Le véhicule de collecte présente alors une ouverture adaptée, c'est à dire au moins deux bouches côte à côte correspondant chacune à un type de déchets.

Au moment du basculement de la poubelle au dessus d'au moins ces deux bouches et pour éviter qu'au moins les deux flux ne se mélangent accidentellement, il est connu d'équiper ces dispositifs de manipulation d'une paroi dite de canalisation (EP-A-0.257.442) fixée au dessus des moyens de préhension, laquelle paroi de canalisation se situe alors dans le prolongement de la paroi de séparation de la poubelle compartimentée.

Ainsi, lors du basculement de la poubelle, la paroi de canalisation accompagne celle-ci et empêche tout mélange des déchets.

Un tel dispositif ne convient qu'avec un seul type de poubelles.

L'invention a pour objectif notamment de permettre la manipulation de différentes poubelles qu'il s'agisse de poubelles compartimentées ou non.

On connaît un dispositif de manipulation de poubelles (DE-370 3557) pour les vider dans un véhicule de collecte comprenant :
- des moyens de préhension de la poubelle,
- des moyens pour déplacer la poubelle dans un plan vertical,
- des moyens pour la basculer au dessus d'au moins une ouverture aménagée dans le véhicule et
- une paroi dite de canalisation disposée au dessus des moyens de préhension pour, lors du basculement de la poubelle, guider les déchets provenant de la poubelle.

La paroi de séparation est portée par un seul point d'attache par un bras articulé de manière à pouvoir faire pivoter cette paroi de séparation selon un mouvement complexe pour l'amener à une position active selon laquelle le volet s'étend dans un plan parallèle au plan dans lequel se déplace le dispositif de manipulation.

Le système est, d'une part, fragile et, d'autre part, encombrant.

Il est, en outre, destiné à coopérer avec un volet mobile porté par la benne qui l'entraîne dans son déplacement.

Il s'agit d'un dispositif destiné à vider essentiellement des poubelles compartimentées.

L'invention a donc pour objet un dispositif de manipulation du type précité caractérisé en ce que la paroi de canalisation mobile est portée par les extrémités des deux bras d'une fourche articulée sur le moyen de préhension et cette paroi de canalisation mobile est elle-même, par au moins une articulation, guidée en rotation sur les extrémités de la fourche auxquelles elle est associée.

L'invention a également pour objet le véhicule de collecte pourvu du dispositif selon l'invention.

L'invention sera bien comprise à l'aide de la description ci-après faite à titre d'exemple non limitatif, en regard du dessin ci-annexé qui représente schématiquement :
- figure 1 : un véhicule de collecte,
- figure 2 : un dispositif de manipulation.

En se reportant au dessin, on voit un dispositif 1 de manipulation de poubelles pour les vider dans un véhicule 2 de collecte comprenant :
- des moyens 3 de préhension de la poubelle,
- des moyens 4 pour déplacer la poubelle dans un plan vertical et
- des moyens pour la basculer au dessus d'au moins une ouverture aménagée dans le véhicule,
- une paroi 5 dite de canalisation disposée au dessus des moyens de préhension pour, lors du basculement de la poubelle 6, guider les déchets provenant de la poubelle.

Les moyens pour lever et basculer la poubelle peuvent être, soit indépendants, soit dépendants, c'est à dire que la trajectoire imposée par le moyen de levage provoque un basculement de la poubelle.

Bien entendu, des moyens moteurs, hydrauliques ou autres équipent ce dispositif.

Par ailleurs :
- d'une part, la paroi 5 de canalisation est mobile entre une position dite active A selon laquelle, la paroi de canalisation se positionne dans le prolongement d'une paroi 7 de séparation équipant la poubelle saisie et une position dite escamotée E où cette paroi de canalisation se situe sensiblement dans le prolongement de l'une (8) des quatre faces de la poubelle et
- d'autre part, d'un moyen 10 de déplacement de la paroi de canalisation en la position requise en réponse à une commande exercée sur un moyen 9 de commande.

La paroi de canalisation mobile est portée par les extrémités des deux bras 18 d'une fourche articulée sur le moyen de préhension et cette paroi 5 de canalisation mobile est elle-même, par au moins une articulation 19, guidée en rotation sur les extrémités de la fourche auxquelles elle est associée.

Ainsi, lorsque l'opérateur constate qu'il s'agit d'une poubelle compartimentée, il commande la manoeuvre de la paroi de canalisation pour sa mise en place ou inversement lorsqu'il s'agit d'une poubelle non compartimentée.

Avantageusement, au moins indirectement, le moyen de commande actionne indirectement un moyen 12 de sélection de celle des ouvertures du véhicule de collecte dans laquelle doivent se déverser les déchets.

Dans un mode de réalisation, ce moyen de sélection actionne le positionnement d'un volet 12 mobile situé en aval de l'ouverture du camion de collecte dans laquelle ouverture se déversent les déchets lequel volet peut occuper au moins deux positions Z1, Z2, Z3, telles que, dans l'une (Z2) de ces positions, le volet constitue une séparation permettant de maintenir diviser chacun des deux flux de la poubelle compartimentée vers deux conduites 13, 14 distinctes et dans l'autre position (Z1, Z3), permet de regrouper et/ou orienter l'ensemble des déchets provenant de la poubelle vers l'une des deux conduites précitées.

De préférence, le volet mobile peut occuper trois positions selon lesquelles il oriente les déchets vers l'une ou l'autre des deux conduites.

Dans une variante de réalisation, le moyen de sélection actionne un moyen pour modifier la trajectoire du dispositif de manipulation.

Les moyens de préhension de la poubelle comprennent :
- d'une part, au moins un bec ou peigne 15 orienté vers le haut venant s'accrocher dans une rainure 16 ouverte vers le bas présentée par le bord supérieur de la poubelle et notamment la face avant de la dite poubelle et
- d'autre part, une face 17 d'appui étroite qui, tournée vers le bas, constitue une butée sur laquelle s'appuie la face supérieure de l'un des deux cotés latéraux de la poubelle perpendiculaires à celui présentant la rainure.

Cette butée est présentée par la face inférieure d'un bras de préférence fixe.

La paroi de canalisation mobile s'étend dans un plan sensiblement parallèle au plan contenant la face arrière de la poubelle, c'est à dire celui dont le bord supérieur présente la rainure sur laquelle s'accroche le bec précité.

Ce moyen d'articulation de la paroi de canalisation sur la fourche est un vérin classique ou rotatif, pneumatique, électrique ou hydraulique.

En position escamotée E, la paroi 5 de canalisation mobile se replie vers l'intérieur de la fourche occupant ainsi l'espace qui, sur deux cotés, est bordé par les deux bras de la fourche, lesquels bras sont alors sensiblement parallèles à la face avant de la poubelle.

Elle prolonge alors la paroi frontale de la poubelle et peut également former une paroi de goulotte lorsque la poubelle est vidée.

En position active, cette paroi de canalisation est perpendiculaire au plan défini par les bras, lesquels bras sont alors dans un plan parallèle au plan de l'ouverture de la poubelle.

La paroi de canalisation mobile est une tôle pliée en deux avec l'intérieur du pli contenant les moyens d'articulation de cette paroi de canalisation sur les extrémités de la fourche.

Une deuxième tôle fixée au dessus des moyens de préhension et sur le châssis qui les porte constitue avec la paroi de canalisation mobile, un couloir.

Les avantages d'un tel système sont nombreux.

Ils permettent de manipuler des poubelles compartimentées ou non.

Selon que cette poubelle est remplie d'un matériau recyclable ou non recyclable, le matériau est orientée vers l'ouverture appropriée.

En position escamotée, la paroi de séparation occupe un faible espace et ne gêne pas les opérateurs.

La large butée du moyen de préhension est beaucoup plus efficace que les pinces utilisées à ce jour et n'endommage pas les poubelles.

Le véhicule de collecte comprend donc un dispositif de manutention conforme aux différentes caractéristiques énoncées plus haut.

L'ouverture de déversement des poubelles comprend en outre un volet mobile pouvant occuper au moins deux positions, telles que, dans l'une de ces deux positions, le volet constitue une séparation permettant de maintenir divisé chacun des deux flux de la poubelle compartimentée vers deux conduites distinctes et dans l'autre position permet de regrouper et/ou orienter l'ensemble des déchets provenant de la poubelle vers l'une des deux conduites précitées.

Le système ainsi réalisé est peu encombrant, il peut passer de la position active à l'inaction pendant le déplacement de la poubelle, ce qui est extrêmement avantageux car la position de cette cloison se fait en temps masqué.

## Revendications

1. Dispositif de manipulation de poubelles pour les vider dans un véhicule de collecte comprenant :
- des moyens (3) de préhension de la poubelle,
- des moyens (4) pour déplacer la poubelle dans un plan vertical,
- des moyens pour la basculer au dessus d'au moins une ouverture aménagée dans le véhicule,
- une paroi (5) dite de canalisation disposée au dessus des moyens de préhension pour, lors du basculement de la poubelle, guider les déchets provenant de la poubelle et mobile entre une position dite active (A) selon laquelle, la paroi de canalisation se positionne dans le prolongement d'une paroi (7) de séparation équipant la poubelle saisie et une position dite escamotée (E) et
- un moyen (10) de déplacement de la paroi de canalisation en la position requise en réponse à une commande exercée sur un moyen (9) de commande,
ce dispositif étant **CARACTERISE en ce que** la paroi de canalisation mobile est portée par les extrémités des deux bras (18) d'une fourche articulée sur le moyen de préhension et cette paroi (5) de canalisation mobile est elle-même, par au moins une articulation (19), guidée en rotation sur les extrémités de la fourche auxquelles elle est associée.

2. Dispositif selon la revendication 1 **caractérisé en ce qu'**au moins indirectement, le moyen de commande actionne indirectement un moyen (12) de sélection de celle des ouvertures du véhicule de collecte dans laquelle doivent se déverser les déchets.

3. Dispositif selon la revendication 2 **caractérisé en ce que** le moyen de sélection actionne le positionnement d'un volet (12) mobile situé en aval de l'ouverture du camion de collecte dans laquelle ouverture se déversent les déchets lequel volet peut occuper au moins deux positions (Z1, Z2, Z3), telles que, dans l'une (Z2) de ces positions, le volet constitue une séparation permettant de maintenir divisé chacun des deux flux de la poubelle compartimentée vers deux conduites (13, 14) distinctes et dans l'autre position (Z1, Z3), permet de regrouper et/ou orienter l'ensemble des déchets provenant de la poubelle vers l'une des deux conduites précitées.

4. Dispositif selon la revendication 2 **caractérisé en ce que** le moyen de sélection actionne un moyen pour modifier la trajectoire du dispositif de manipulation.

5. Dispositif selon la revendication 1 **caractérisé en ce que** les moyens de préhension de la poubelle comprennent :
- d'une part, au moins un peigne (15) orienté vers le haut venant s'accrocher dans une rainure (16) ouverte vers le bas présentée par le bord supérieur de la poubelle et notamment la face avant de la dite poubelle et
- d'autre part, une face (17) d'appui étroite qui, tournée vers le bas, constitue une butée sur laquelle s'appuie la face supérieure de l'un des deux cotés latéraux de la poubelle perpendiculaires à celui présentant la rainure.

6. Dispositif selon la revendication 5 **caractérisé en ce que** la butée est présentée par la face inférieure d'un bras.

7. Dispositif selon la revendication 1 **caractérisé en ce que** la paroi de canalisation mobile est une tôle pliée en deux avec l'intérieur du pli contenant les moyens d'articulation de cette paroi de canalisation sur les extrémités de la fourche.

8. Véhicule de collecte **caractérisé en ce qu'**il est pourvu d'un dispositif selon l'une quelconque des revendications 1 à 7.

9. Véhicule de collecte selon la revendication 8 **caractérisé en ce que** l'ouverture de déversement des poubelles comprend en outre un volet mobile pouvant occuper au moins deux positions, telles que, dans l'une de ces deux positions, le volet constitue une séparation permettant de maintenir divisé chacun des deux flux de la poubelle compartimentée vers deux conduites distinctes et dans l'autre position permet de regrouper et/ou orienter l'ensemble des déchets provenant de la poubelle vers l'une des deux conduites précitées.

## Patentansprüche

1. Vorrichtung zur Handhabung von Müllbehältern zum Ausleeren derselben in ein Sammelfahrzeug, welche folgendes umfasst:
- eine Einrichtung (3) zum Erfassen des Müllbehälters,
- eine Einrichtung (4) zum Verbringen des Müllbehälters in eine vertikale Ebene,
- eine Einrichtung zum Kippen des Müllbehälters unter mindestens eine im Fahrzeug ausgebildete Öffnung,
- eine als Leitungswandung bezeichnete Wandung (5), die über der Erfassungseinrichtung angeordnet ist, um beim Kippen des Müllbehälters die aus dem Müllbehälter kommenden Abfälle zu leiten, und die zwischen einer so genannten aktiven Position (A), in welcher die Leitungswandung sich in der Verlängerung einer Trennwandung (7) positioniert, mit welcher der erfasste Müllbehälter ausgerüstet ist, und einer so genannten Einziehposition (E) bewegbar ist, sowie
- eine Einrichtung (10) zum Verlagern der Leitungswandung in die erforderliche Position im Ansprechen auf einen Befehl, der über eine Steuereinrichtung (9) eingegeben wird,
**dadurch GEKENNZEICHNET, dass** die bewegbare Leitungswandung über ihre Enden von zwei Armen (18) einer auf der Erfassungseinrichtung angelenkten getragen ist und dass diese bewegbare Leitungswandung (5) ihrerseits über mindestens eine Anlenkung (19) auf den Enden der Gabelung, mit welchen sie verbunden ist, geführt in Drehung versetzt wird.

2. Vorrichtung nach Anspruch 1, **dadurch gekennzeichnet, dass** zumindest indirekt die Steuereinrichtung eine Einrichtung (12) zum Auswählen derjenigen unter den Öffnungen des Sammelfahrzeugs betätigt, in welche die Abfälle auszukippen sind.

3. Vorrichtung nach Anspruch 2, **dadurch gekennzeichnet, dass** die Auswahleinrichtung die Positionierung einer beweglichen Klappe (12) ansteuert, welche sich auf der Abströmseite der Öffnung des Sammelfahrzeugs befindet, in welche die Abfälle entleert werden, wobei die Klappe mindestens zwei Positionen (Z1, Z2, Z3) so einnehmen kann, dass sie in einer (Z2) dieser Positionen ein Trennelement bildet, welches es ermöglicht, jeden von den zu zwei getrennten Leitungen (13, 14) zugeleiteten Ströme aus dem unterteilten Müllbehälter voneinander getrennt zu halten, und in der anderen Stellung (Z1, Z3) eine Neugruppierung und/oder Ausrichtung der gesamten Abfälle, die aus dem Müllbehälter stammen, zu einer der beiden vorgenannten Leitungen auszurichten.

4. Vorrichtung nach Anspruch 2, **dadurch gekennzeichnet, dass** die Auswahleinrichtung eine Einrichtung zum Verändern der Bahn der Handhabungsvorrichtung ansteuert.

5. Vorrichtung nach Anspruch 1, **dadurch gekennzeichnet, dass** die Einrichtung zum Erfassen des Abfallbehälters folgendes umfasst:
- einerseits einen zumindest einen nach oben gerichteten Kamm (15), der in einer nach unten offenen Nut (16) in Eingriff kommt, die am oberen Rand des Abfallbehälters vorhanden ist, und vornehmlich die Vorderseite des Abfallbehälters, und
- andererseits eine schmale Abstützfläche (17), welche nach unten gekehrt ist und einen Anschlag bildet, auf dem sich die Oberseite einer der beiden Seitenflächen abstützt, die senkrecht zu der Fläche verlaufen, welche die Nut aufweist.

6. Vorrichtung nach Anspruch 5, **dadurch gekennzeichnet, dass** der Anschlag auf der Unterseite eines Armes ausgebildet ist.

7. Vorrichtung nach Anspruch 1, **dadurch gekennzeichnet, dass** es sich bei der beweglichen Leitungswandung um ein in zwei Hälften gebogenes Blech handelt, wobei die Biegung im Inneren die Einrichtungen zur Anlenkung dieser Leitungswandung auf den Enden der Gabelung umschließt.

8. Sammelfahrzeug, **dadurch gekennzeichnet, dass** es eine Vorrichtung nach einem der Ansprüche 1 bis 7 aufweist.

9. Sammelfahrzeug nach Anspruch 8, **dadurch gekennzeichnet, dass** die Öffnung zum Auskippen von Abfallbehältern darüber hinaus eine bewegliche Klappe aufweist, welche mindestens zwei Positionen einnehmen kann, so dass in der einen dieser beiden Positionen die Klappe ein Trennelement bildet, welches es ermöglicht, jeden der beiden Ströme aus dem unterteilten Abfallbehälter zu zwei getrennten Leitungen voneinander getrennt zu halten, und in der anderen Position eine Neugruppierung und/oder Ausrichtung der aus dem Abfallbehälter kommenden Abfälle insgesamt zu einer der beiden genannten Leitungen hin auszurichten.

## Claims

1. A refuse-bin handling device for emptying refuse bins into a collection vehicle comprising:
- means (3) for gripping the refuse bin,
- means (4) for displacing the refuse bin in a vertical plane,
- means for tilting it above at least one opening provided in the vehicle,
- a wall (5) referred to as a channelling wall, arranged above the gripping means, for guiding - during tilting of the refuse bin - the refuse originating from the refuse bin, and movable between a position referred to as the active position (A), in which the channelling wall is positioned as an extension of a separating wall (7) with which the gripped refuse bin is equipped, and a position referred to as the retracted position (E), and
- a means (10) for displacing the channelling wall into the required position in response to a command exercised on a control means (9),
this device being **characterised in that** the movable channelling wall is carried by the ends of two arms (18) of a fork hinged on the gripping means and this movable channelling wall (5) is itself guided in rotation, via at least one hinge (19), on the ends of the fork with which it is associated.

2. A device according to Claim 1, **characterised in that**, at least indirectly, the control means indirectly actuates a means (12) for selecting the particular opening in the collection vehicle through which the refuse is to be tipped.

3. A device according to Claim 2, **characterised in that** the selection means actuates the positioning of a movable shutter (12) situated downstream of the opening in a collection lorry through which the refuse is tipped, which shutter can occupy at least two positions (Z1, Z2, Z3) such that, in one (Z2) of these positions, the shutter constitutes a separator enabling each of the two flows from the compartmentalised refuse bin towards two distinct conduits (13, 14) to be kept divided and, in the other position (Z1, Z3), it allows all of the refuse coming from the refuse bin to be regrouped and/or oriented towards one of the two above-mentioned conduits.

4. A device according to Claim 2, **characterised in that** the selection means actuates a means for modifying the path of the handling device.

5. A device according to Claim 1, **characterised in that** the means for gripping the refuse bin comprise:
- on the one hand, at least one upwardly oriented rake (15) engaging in a downwardly open groove (16) in the upper edge of the refuse bin and in particular in the front surface of the said refuse bin, and
- on the other hand, a narrow supporting surface (17) which, facing downwards, constitutes a stop against which is supported the upper surface of one of the two lateral sides of the refuse bin that are perpendicular to the one having the groove.

6. A device according to Claim 5, **characterised in that** the stop is exhibited by the lower surface of an arm.

7. A device according to Claim 1, **characterised in that** the movable channelling wall is a piece of sheet metal folded in two, with the inside of the fold containing the means for hinging this channelling wall on the ends of the fork.

8. A collection vehicle, **characterised in that** it is provided with a device according to any one of Claims 1 to 7.

9. A collection vehicle according to Claim 8, **characterised in that** the opening for tipping the refuse bins furthermore comprises a movable shutter able to occupy at least two positions such that, in one of these two positions, the shutter constitutes a separator enabling each of the two flows from the compartmentalised refuse bin towards two distinct conduits to be kept divided and, in the other position, it allows the entire refuse originating from the refuse bin to be regrouped and/or oriented towards one of the two above-mentioned conduits.
